# EUROPÄISCHE PATENTSCHRIFT

(11) **EP 0 158 217 B1**
(45) Veröffentlichungstag und Bekanntmachung des Hinweises auf die Patenterteilung: **24.08.1988**
(21) Anmeldenummer: 85103600.4
(22) Anmeldetag: 26.03.1985
(51) Int. Cl.: G08B 25/00, G08B 26/00

(54) **Schaltungsanordnung für eine Gefahrenmeldeanlage**
Circuit arrangement for a danger-indicating installation
Arrangement de couplage pour une installation signalant des dangers

(30) Priorität: 26.03.1984 DE 3411129
(43) Veröffentlichungstag der Anmeldung: 16.10.1985
(73) Patentinhaber: Fritz Fuss GmbH & Co., D-72458 Albstadt (DE)
(72) Erfinder: Künzel, Reiner, D-7460 Balingen 1 (DE)
(74) Vertreter: Weber, Otto-Ernst, Dipl.-Phys.

(56) Entgegenhaltungen:
- EP-A- 0 098 326
- DE-A- 1 441 417
- DE-A- 3 128 796
- GB-A- 2 141 276

## Beschreibung

Die Erfindung betrifft eine Schaltungsanordnung für eine Gefahrenmeldeanlage mit mehreren Meldern gemäß Oberbegriff des Anspruches 1.

Bekanntlich sind bei Gefahrenmeldeanlagen im allgemeinen mehrere Melder in einer Meldelinie mit einer Zentrale verbunden, in der eine Auswerteelektronik untergebracht ist, die die von den einzelnen Meldern gelieferten Signale, insbesondere Spannungspegel, auszuwerten vermag. Als Melder können dabei Sensoren verwendet werden, die auf die zu erfassende Gefahr ansprechen.

In Einbruchmeldeanlagen und in Brandmeldeanlagen sind auf diese Weise zwanzig bzw. dreißig einzelne Melder in einer zweiadrigen Meldelinie in Reihe mit der Zentrale verbunden, wobei jeder Melder zwischen den beiden Adern der Meldelinie geschaltet ist, die ihrerseits durch einen Meldelinien-Endwiderstand abgeschlossen ist.

Üblicherweise kann eine derartige Schaltungsanordnung an die Zentrale zwei Zustände anzeigen, nämlich Alarm und/oder Störung.

Eine Schaltungsanordnung, die die Zustandsmeldung noch erweitert und die der vorausgenannten Gattung entspricht, ist aus der DE-A-1 441 417 bekannt. Da diese bekannte, gattungsgemäße Schaltungsanordnung für die Rückmeldung der einzelnen Melder mit einer gewollten Zeitverschiebung arbeitet, erreicht das für den charakterisierenden Zustand des einzelnen Melders vorgesehene Rückmeldesignal die Auswerteelektronik zeitversetzt nach dem für den entsprechenden abgefragten Melder zuständigen Intervall. Diese bewußt gewählte Zeitverschiebung kann jedoch zu Fehlschaltungen im Sinne von Falschmeldungen bei der bekannten Schaltungsanordnung führen oder es bedarf andererseits eines sehr umfangreichen Schaltungsaufwandes, um derartige Fehlschaltungen von vorneherein eliminieren zu können.

Ausgehend von diesem Stand der Technik liegt daher der Erfindung die Aufgabe zugrunde, eine gattungsgemässe Schaltungsanordnung so zu schaffen, daß dabei bei einer nur zweiadrigen Meldelinie eine Einzelidentifikation der Melder an die Zentrale mit hoher Fehlersicherheit erfolgen kann, wobei dies mit relativ geringem Aufwand ermöglicht werden soll und die Schaltungsanordnung auch mit bestehenden Gefahrenmeldean!agen kompatibel ist.

Diese Aufgabe wird erfindungsgemäß durch die Merkmale des kennzeichnenden Teils des Anspruches 1 gelöst.

Vorteilhafte Weiterbildungen der Erfindung ergeben sich insbesondere aus den Unteransprüchen.

Die erfindungsgemäße Schaltungsanordnung ist mit bestehenden Gefahrenmeldeanlagen kompatibel, d. h., die bei der Erfindung vorgesehenen Melder können in bereits eingebaute Gefahrenmeldeanlagen ohne besonders großen Aufwand nachgerüstet werden. Eine zweiadrige Meldelinie ist ausreichend, da über diese Meldelinie sowohl den einzelnen Meldern die Betriebsspannung zugeführt als auch der gesamte Datenverkehr abgewickelt werden kann. Schließlich ist der Aufwand für die erfindungsgemäße Schaltungsanordnung sehr gering, was auch dadurch zum Ausdruck kommt, daß der Platzbedarf für die Schaltungsanordnung minimal ist.

Bei der Schaltungsanordnung wird von der Auswerteelektronik der Signal- bzw. Spannungspegel an der Meldelinie und damit an den einzelnen Meldem zyklisch umgetastet bzw. verringert. Aus diesen Spannungsabsenkungen werden beispielsweise mittels Vergleichern in den einzelnen Meldern logische Signale mit dem Wert 0 oder 1 gewonnen, die dann als Zählimpulse einem Binärzähler zugeführt werden. Dieser Binärzähler zählt in den einzelnen Meldern die logischen Signale, beispielsweise von 1 bis 32. Das heißt, so oft die Spannung an der Meldelinie auf den bestimmten Spannungswert abgesenkt wird, schaltet der Zähler um den Wert 1 weiter. Die Spannung an der Meldelinie könnte auch angehoben werden, wobei dann der Zähler bei jeder Anhebung um den Wert 1 weiterschalten würde.

Sobald ein bestimmter Zählerstand in den einzelnen Zählern erreicht ist, beispielsweise der Zählerstand 32, werden alle Zähler auf den Wert 0 rückgesetzt, indem eine andere, von der obengenannten Spannungsabsenkung verschiedene Spannungsabsenkung an der Meldelinie vorgenommen wird, wobei diese andere Spannungsabsenkung durch den Vergleicher als Rücksetzsignal ausgewertet wird. Anstelle dieser anderen Spannungsabsenkung kann auch ein Rücksetzsignal verwendet werden, das den gleichen Spannungspegel wie die Zählerimpulse besitzt und sich von diesen durch eine größere oder kleinere Impulsbreite unterscheidet.

Bei der erfindungsgemäßen Schaltungsanordnung können also die Zähler in allen Meldern durch die beiden Steuersignale «Zählen» (= Umtasten mit einem ersten Spannungswert während einer ersten Zeitdauer) und «Rücksetzen» (=Umtasten mit einem zweiten, vom ersten Spannungswert verschiedenen Spannungswert während einer zweiten, von der ersten Zeitdauer verschiedenen Zeitdauer) zyklisch hochgezählt und gemeinsam rückgesetzt werden. Anstelle der unterschiedlichen Spannungswerte kann das Rücksetzsignal aber auch den gleichen Spannungswert wie die Zählerimpulse haben und sich von diesen durch die unterschiedliche Impulsbreite unterscheiden.

Nur dann, wenn der Zählerinhalt des Zählers jedes Melders mit einem im Melder mittels eines Kodierschalters eingestellten Wert, der sogenannten Melderadresse, übereinstimmt, kann vom Melder eine Informationsübertragung zurück zur Zentrale erfolgen. Das heißt, wenn die Melderadresse mit dem Zählerstand übereinstimmt, kann an die Zentrale mittels bestimmter Signale, beispielsweise einer genau definierten Stromerhöhung, über die Meldelinie der Zustand des betreffenden Melders abgegeben werden, was durch die Zentrale entsprechend ausgewertet wird.

Damit auch die Funktion der Melder sowie der Meldelinie immer überwacht ist, meldet sich jeder angesprochene Melder mit einer genau definierten Stromerhöhung bei Gleichheit des Zählerstandes mit der Melderadresse zurück. Erfolgt diese Rückmeldung nicht, dann wird an der Zentrale eine Sabotage- und/oder Störungsmeldung abgegeben.

Nachfolgend wird die Erfindung anhand der Zeichnung näher erläutert. Es zeigen:
Fig. 1 ein Blockschaltbild einer bestehenden Gefahrenmeldeanlage,
Fig. 2 ein Blockschaltbild der erfindungsgemäßen Schaltungsanordnung und
Fig. 3 Signaldiagramme zur Erläuterung des Betriebs der Schaltungsanordnung von Fig. 2.
Fig. 1 zeigt eine bestehende Gefahrenmeldeanlage mit einer Zentrale 1, an die eine zweiadrige Meldelinie 2, 3 mit einzelnen Meldern 4, 5, 6 und einem Meldelinien-Endwiderstand 7 angeschlossen sind. Beispielsweise können auf diese Weise 20 oder aber auch 32 verschiedene Melder 4, 5, 6,... mit der Zentrale 1 verbunden sein. Jeder Melder 4, 5, 6 liegt dabei zwischen den beiden Adern der Meldelinie 2, 3.

An der Zentrale 1 ist eine Anzeige 8 vorgesehen, bei der beispielsweise mittels einer Leuchtdiode 9 ein Alarm und mittels einer Leuchtdiode 10 eine Störung gemeldet werden kann.

Wenn beispielsweise die Leuchtdiode 10 aufleuchtet, dann weiß ein Beobachter aber nicht, bei welchem der Melder 4, 5, 6 eine Störung vorliegt. Es muß also eine Überprüfung vor Ort vorgenommen werden, was dadurch geschehen kann, daß jedem Melder 4, 5, 6 eine Leuchtdiode 14, 15, 16 zugeordnet ist, die Licht abgibt, wenn bei dem zugehörigen Melder 4, 5 oder 6 eine Störung bzw. ein Alarm gegeben ist. Leuchtet also die Leuchtdiode 10 auf, dann muß überprüft werden, welche der Leuchtdioden 14, 15, 16 ebenfalls Licht aussendet, was bei einer großen Gefahrenmeldeanlage mit beispielsweise 32 verschiedenen Meldern äußerst aufwendig sein kann.

In Fig. 2 sind für einander entsprechende Bauteile die gleichen Bezugszeichen verwendet wie in Fig. 1.

Fig. 2 zeigt ein Blockschaltbild der erfindungsgemäßen Schaltungsanordnung. Diese besteht aus der Zentrale 1, der Meldelinie 2, 3, den beiden Meldern 4, und dem Meldelinien-Endwiderstand 7. Der Meldelinien-Endwiderstand 7 kann beim vorliegenden Ausführungsbeispiel weggelassen werden, da dieses mit zyklischer Rückmeldung arbeitet. Selbstverständlich können auch bei diesem Ausführungsbeispiel beispielsweise 32 verschiedene Melder zwischen die Meldelinie 2, 3 geschaltet sein. Zur besseren Übersichtlichkeit ist lediglich der Melder 4 in Einzelheiten gezeigt, während der Melder 5 nur schematisch angedeutet ist.

Die Zentrale 1 besteht im wesentlichen aus einer einen Speicher aufweisenden Auswerteelektronik 20, an die Spannungskomparatoren K1, K2 und K3 oder ein handelsüblicher Analog/Digital-Wandler angeschlossen sind, denen jeweils ein Operationsverstärker IC1 zur «verlustlosen Strommessung» vorgeschaltet ist (vgl. EP-A 0098326).

Die Betriebsspannung U_{B} wird über eine Leitung 21 und einen Widerstand 22 dem positiven Eingang des Operationsverstärkers IC1 zugeführt und liegt außerdem über Widerstände 23, 24, 25 an den negativen Eingängen der Spannungskomparatoren K1, K2 bzw. K3. Die positiven Eingänge der Spannungskomparatoren K1, K2 und K3 sind mit dem Ausgang des Operationsverstärkers IC1 verbunden, dessen negativer Eingang über einen Widerstand R1 mit dessen Ausgang gegengekoppelt ist.

Der positive Eingang des Operationsverstärkers IC1 ist über Widerstände 26, 27, 28 mit der auf Masse liegenden Ader 3 oder Meldelinie 2, verbunden, wobei jeweils der Mittenabgriff zwischen den Widerständen 26 und 27 bzw. zwischen den Widerständen 27 und 28 an den Kollektor eines Transistors T1 bzw. T2 angeschlossen ist. Die Emitter dieser Transistoren T1 und T2 sind mit der Ader 3 verbunden, während die Basisanschlüsse jeweils über Widerstände 29, 30 mit der Auswerteelektronik 20 verbunden sind.

Zwischen dem negativen Eingang des Spannungskomparators K1 und der Ader 3 der Meldelinie 2, 3 liegt schließlich noch ein Widerstand 31.

Auf der Ausgangsseite der Auswerteelektronik 20 sind eine Sieben-Segment-Anzeige 32 für die Meldernummer, eine Leuchtdiode 33 zur Alarmanzeige, eine Leuchtdiode 34 zur Störungsanzeige und Tasten TA1 sowie TA2 zur Betätigung der Melderanzeige 32 bzw. zum Weiterschalten der Meldernummer vorgesehen.

Zwischen die Adern 2, 3 der Meldelinie wird von der Zentrale 1 eine Spannung UM±ΔUM gelegt. Die einzelnen Melder 4, 5 melden den jeweiligen Zustand durch eine Stromerhöhung AIM, d. h., der in der Ader 2 fließende Strom IM wird bei der Erfassung eines bestimmten Zustandes, also beispielsweise bei einer Störung, um ΔIM erhöht.

Die spezifischen Stromerhöhungen AIM werden in der Zentrale 1 durch den Operationsverstärker IC1 in eine entsprechende Spannung UA1 umgewandelt.

Der Vergleicher aus den drei Spannungskomparatoren K1, K2 und K3 wertet sodann den vom Operationsverstärker IC1 abgegebenen Spannungswert UA1 aus, wobei eine Melderrückmeldung vorliegt, wenn dieser Spannungswert einer Bezugsspannung U_{Ref1} entspricht, während ein Melderalarm gegeben ist, wenn die Spannung UA1 einer Bezugsspannung U_{Ref2} gleich ist. Eine Melderstörung ist schließlich gegeben, wenn der Spannungswert UA1 dem Bezugsspannungswert U_{Ref3} gleich ist. Die Auswertung der vom Operationsverstärker IC1 anliegenden Spannungswerte könnte auch mittels eines handelsüblichen Analog/Digital-Wandlers vorgenommen werden, der einen in ihren eingespeisten analogen Spannungswert in einen äquivalenten Digitalwert umwandelt, welcher dann in der Auswerteelektronik 20 entsprechend der Kriterien «Alarm», «Störung» und «Rückmeldung» ausgewertet wird.

Die einem bestimmten Melderzustand entsprechende Stromerhöhung ΔIM wird also durch den Operationsverstärker IC1 in eine Spannungserhöhung UA1 umgewandelt, die ihrerseits mit bestimmten Bezugsspannungen verglichen wird, so daß - abhängig von der ermittelten Spannungserhöhung - über die Anzeigen 32, 33 und 34 einem Beobachter von der Auswerteelektronik 20 gemeldet werden kann, bei welchem Melder 4, 5 welcher Melderzustand vorliegt.

Der Melder 4 (und ebenso die anderen Melder 5 usw.) besteht aus einer Erfassungs- und Auswerteelektronik 40 zur Erfassung physikalischer Größen, wie beispielsweise Rauch, Wärme, Bewegung usw. Diese Auswerteelektronik 40 liefert entsprechende Signale für den Zustand des Melders 4, also Signale für Alarm, Störung usw.

Ein Eingangs-Demodulator 41 besteht aus Spannungskomparatoren K4 und K5, die durch Vergleich der jeweils angebotenen Meldelinienspannung UM mit Bezugswerten U_{Ref4} und U_{Ref5} und einer nachgeschalteten Logik 42 Signale «Zählen» und «Rücksetzen» erzeugen. Diese Signale können sich durch verschiedene Signalpegel und/oder Impulsbreiten unterscheiden.

Ein 5-Bit-BCD-Zähler 43 mit Ausgängen Q1 bis Q5 und einer Zählfolge «00000» bis «11111» wird mit dem Signal «Zählen» von der Logik 42 jeweils um den Wert+1 hochgezählt und mit dem Signal «Rücksetzen» von der Logik 42 auf den Wert «00000» zurückgesetzt.

Der 5-Bit-BCD-Zähler 43 ist mit einem 5-Bit-Komparator 44 über seine Ausgänge Q1 bis Q5 verbunden und führt diesem Eingangssignale A zu. Weiterhin liegt am 5-Bit-Komparator44 ein 5poliger Kodierschalter 45, mit dem die Meldernummer 1 bis 32 bei insgesamt 32 Meldern eingestellt werden kann. Auf diese Weise führt der Kodierschalter 45 dem 5-Bit-Komparator 44 ein Eingangssignal B zu. Liegt Gleichheit der beiden Eingangssignale A und B vor, dann erzeugt der 5-Bit-Komparator als Ausgangssignal eine logische 1, durch die eine Transistorendstufe 46 aus Widerständen 47, 48, 49, 50 und Transistoren T3 und T4 freigegeben wird. Das heißt, bei Gleichheit der Signale A und B wird durch diese Transistorendstufe eine Stromerhöhung ΔIM an die Meldelinie 2, weitergegeben, wobei diese Stromerhöhung ΔIM von dem Zustand des Melders 4 abhängig ist, der durch die Auswerteelektronik 40 erfaßt wird.

Bei einer Melderrückmeldung wird dabei der Transistor T4 aktiviert, während bei Aktivierung des Transistors T3 ein Alarm vorliegt und eine Aktivierung der beiden Transistoren T3 und T4 eine Störung bedeutet.

Der Melder 4 weist außerdem einen Spannungsregler 51 zwischen der Ader 2 und der Auswerteelektronik 40, eine Diode 52 und einen Kondensator 53 zwischen den beiden Adern 2, 3, Widerstände 54, 55 und 56 zur Einstellung der Bezugsspannungen U_{Ref4} und U_{Ref5} zwischen dem Ausgang des Reglers 51 bzw. dem Eingang der Auswerteelektronik 40 und der Ader 3 und einen Widerstand 57 zwischen der Ader 2 und dem negativen Eingang der Spannungskomparatoren K4 und K5 auf. Schließlich liegt noch eine Logik 58 zwischen dem Ausgang der Auswerteelektronik 40 und den Widerständen 47, 48 zur Erzeugung der Signale «Störung» und «Alarm».

Durch die Auswerteelektronik 20 werden zyklisch über die Widerstände 29, 30 die Transistoren T1 oder T2 angesteuert, wodurch der Bezugsspannungswert am nichtinvertierenden Eingang des Operationsverstärkers IC1 ebenfalls zyklisch verändert wird. Infolge der durch den Widerstand R1 gegebenen Gegenkopplung des Operationsverstärkers IC1 ändert sich dann um den gleichen Spannungsbetrag die Meldelinienspannung UM.

Das heißt, zu Beginn jedes Abfragezyklus wird der Transistor T1 mit der Zeit t₁ angesteuert und leitend, wodurch die Meldelinienspannung UM auf einen Wert UM3 absinkt. Anschließend wird der Transistor T1 gesperrt, und die Meldelinienspannung steigt wieder auf ihren Anfangswert UM1 an. Dieser Spannungswert UM1 wird für eine Zeitdauer t₂ beibehalten. Sodann wird der Transistor T2 leitend, was bedeutet, daß die Meldelinienspannung UM während der Zeitdauer t₃ auf einen Wert UM2 absinkt.

In Fig.3(A) sind diese Spannungswerte UM1, UM2 und UM3 gezeigt.

Die Spannungsumtastungen auf die Spannungswerte UM1, UM2 und UM3 bedeuten die folgenden Zustände der Melder:
Bei der Spannung UM3 werden die Zähler 43 der einzelnen Melder 4, 5 rückgestellt.

Die den Spannungswerten UM2 entsprechenden Impulse werden durch die Binärzähler 43 der einzelnen Melder 4, 5 gezählt, bis beispielsweise der Wert 32 erreicht ist.

Der Spannungswert UM1 entspricht schließlich einem Normalbetrieb, d. h. einem Abfragezyklus, bei dem von der Zentrale der Zustand der einzelnen Melder 4, 5 abgefragt wird.

Die an der Meldelinie 2, 3 anstehenden Spannungswerte UM1, UM2 und UM3 werden von allen angeschlossenen Meldern 4, 5 registriert, erfaßt und ausgewertet. Dabei leiten die Spannungskomparatoren K4 und K5 aus den Spannungswerten ab, ob durch den Zähler 43 weitergezählt werden soll oder ob dieser Zähler 43 rückzustellen ist. Ein Arbeitszyklus beginnt mit einem Rückstellsignal, d.h., mit dem Signal, bei dem der Spannungswert UM3 während der Zeitdauer t₁ vorliegt. Ein solches Signal ist in Fig. 3(B) gezeigt. Durch dieses Rückstellsignal wird bewirkt, daß in allen Meldern 4, 5 die Zähler 43 beispielsweise auf den Zählerstand «00000» zurückgesetzt werden.

Ein Spannungssprung auf den Spannungswert UM2 während der Zeitdauer t₂ erzeugt einen Zählimpuls, was bedeutet, daß bei einer Gefahrenmeldeanlage mit beispielsweise 30 Meldern die jeweiligen Zähler 43 zyklisch von 1 bis 30 («00000» bis «11111 ») hochgezählt werden. Diese Signale sind in Fig. 3(C) dargestellt.

Der 5-Bit-Komparator 44 vergleicht nun statisch den mit dem Kodierschalter 45 eingestellten BCD-Wert B mit dem Zählerinhalt des Zählers 43. Bei Gleichheit zwischen dem Zählerstand des Zählers 43 und der durch den Kodierschalter 45 eingestellten Meldernummer, also der Adresse, wird der Ausgang des Komparators 44 aktiviert, wodurch die Transistoren T3 und T4 eingeschaltet werden.

Abhängig von dem durch die Auswerteelektronik 40 erfaßten Zustand des Melders 4 wird bei eingeschalteten Transistoren T3 und T4 eine entsprechende Stromerhöhung an der Meldelinie 2, 3 vorgenommen. Liegt ein Alarm vor, dann wird der Transistor T3 aktiviert, und die Stromerhöhung ΔIM beträgt UM/R. Bei Vorliegen einer Störung werden die Transistoren T3 und T4 aktiviert, und die Stromerhöhung ΔIM beträgt UM/3R, da der Widerstand 49 den doppelten Widerstandswert wie der Widerstand 50 haben soll.

Die Fig. 3(D), 3(E) und 3(F) zeigen jeweils die Ausgangssignale des Komparators 44 (Voraussetzung: A = B) für den zweiten bzw. vierten bzw. sechsten Melder einer Meldelinie (vgl. hierzu Fig. 3(C).

In Fig. 3(G) sind die entsprechenden Signale dargestellt, die der Zentrale 1 melden, welcher Zustand (Melderrückmeldung oder Alarm oder Störung) vorliegt.

Um auch die Funktion der einzelnen Melder und der Meldelinie 2, 3 überprüfen zu können, muß sich jeder Melder während seiner angesprochenen Zeit t₃ mit einer definierten Stromerhöhung ΔIM = UM/2R zurückmelden. Bleibt eine solche Rückmeldung aus, dann wird an der Zentrale 1 eine Störung oder eine Sabotage angezeigt.

Die auf jeden Melder bezogene, definierte Stromerhöhung wird in der Zentrale 1 bzw. in der Auswerteelektronik 20 ausgewertet.

Wie bereits eingangs erläutert wurde, verändert sich dabei die Ausgangsspannung UA1 des Operationsverstärkers IC1 entsprechend der Stromänderung ΔIM in der Meldelinie 2, 3. Die Ausgangsspannung UA1 des Operationsverstärkers IC1 ist also proportional zur Stromänderung AIM.

Abhängig von der Höhe der Ausgangsspannung UA1 des Operationsverstärkers IC1 werden sodann die Komparatoren K1, K2 und K3 aktiviert, so daß an der Auswerteelektronik 20 die dem jeweils adressierten Melder 4, 5 entsprechende Information (Alarm, Störung, Rückmeldung) ansteht. Diese Information wird ausgewertet und in den Anzeigen 32, 33 und 34 zur Anzeige gebracht.

Durch Betätigen der Taste TA1 kann mittels der Anzeige 32 angezeigt werden, welcher Melder einen Alarm und/oder eine Störung ausgelöst hat. Die Störung wird dabei durch die Leuchtdiode 34 angezeigt, während die Leuchtdiode 33 aufleuchtet, wenn ein Alarm an einem der Melder vorliegt.

Mittels der Taste TA2 ist es möglich, nacheinander die Meldernummer jeweils um den Betrag+1 weiterzuschalten, d.h., die Anzeige 32 wird jeweils um den Wert + erhöht. Durch nochmaliges Drükken der Taste TA1 kann schließlich der Anzeigebetrieb verlassen werden.

In Fig. 3(H), 3(1) und 3(J) ist jeweils ein Signal gezeigt, das eine «Rückmeldung», einen «Alarm» bzw. eine «Störung» der Auswerteelektronik 20 meldet. Fig. 3(K) gibt schließlich das Ergebnis der Auswertung durch die Auswerteelektronik 20 an: es ist dort nämlich eine Rückmeldung des zweiten Melders der Meldelinie 2, 3, ein Alarm des vierten Melders der Meldelinie 2, 3 und eine Störung des sechsten Melders der Meldelinie 2, 3 gezeigt.

## Patentansprüche

1. Schaltungsanordnung für eine Gefahrenmeldeanlage mit mehreren Meldern (4, 5), die über eine zweiadrige Meldelinie (2, 3) an eine eine Auswerteelektronik (20) aufweisende Zentrale angeschlossen sind, die von den Meldern (4, 5) gelieferten Signale jeweils definierte Zustände an den Meldern zuordnet, mit einem über die Meldelinie (2, 3) von der Auswerteelektronik (20) an die Melder gelegten Signalpegel, der zyklisch umgetastet wird, mit jeweils einem in den Meldern (4, 5) vorgesehenen Zähler (43), der dieser Signalpegelumtastung entsprechende logische Zustände zählt und bei Gleichheit des Zählerwertes mit einem jeweils an jedem Melder voreingestellten Adressenwert vom Melder ein seinen Zustand charakterisierendes Signal über die Meldelinie (2, 3) an die Auswerteelektronik (20) abgibt, wobei alle Zähler (43) durch ein Rückstellsignal rückstellbar sind, dadurch gekennzeichnet, daß das Rückstellsignal für die Zähler (43) der Melder (4, 5) als weitere Signalpegelumtastung ausgebildet ist und daß das den Zustand, zum Beispiel Alarm oder Störung, des einzelnen Melders (4, 5) charakterisierende Signal als definierter, aber unterschiedlicher Signalpegel innerhalb des Zeitintervalls bis zur Ansteuerung des nächstfolgenden Melders vom angesteuerten Melder (4, 5) an die Auswerteelektronik (20) abgegeben wird.

2. Schaltungsanordnung nach Anspruch 1, dadurch gekennzeichnet, daß der zyklisch umgetastete Signalpegel ein Spannungspegel, insbesondere der Betriebsspannungspegel, ist.

3. Schaltungsanordnung nach einem der Ansprüche 1 oder 2, dadurch gekennzeichnet, daß das vom einzelnen Melder (4) abgegebene, seinen Zustand charakterisierende Signal ein Strompegelsignal ist.

4. Schaltungsanordnung nach einem der Ansprüche 1 bis 3, dadurch gekennzeichnet, daß der Auswerteelektronik (20) Spannungskomparatoren (K1, K2, K3) oder Analog/Digital-Wandler vorgeschaltet sind, die die der Auswerteelektronik (20) zugeführten Eingangssignale jeweils mit einem Bezugsspannungswert vergleichen.

5. Schaltungsanordnung nach einem der Ansprüche 1 bis 4, dadurch gekennzeichnet, daß in der Zentrale (1) zwischen dem Eingang der Meldelinie (2, 3) und den Spannungskomparatoren (K1, K2, K3) ein Operationsverstärker (IC1) liegt.

6. Schaltungsanordnung nach Anspruch 5, dadurch gekennzeichnet, daß in an sich bekannter Weise der Operationsverstärker (IC1) über einen Widerstand (R1) gegengekoppelt ist.

7. Schaltungsanordnung nach einem der Ansprüche 1 bis 6, dadurch gekennzeichnet, daß die Auswerteelektronik (20) über eine Transistorstufe (T1, T2) und in Reihe geschaltete Widerstände (26, 27, 28) an die Meldelinie (2, 3) definierte Spannungspegel (UM) legt.

8. Schaltungsanordnung nach einem der Ansprüche 1 bis 7, dadurch gekennzeichnet, daß der Adressenwert an jedem Melder (4, 5) mittels eines Kodierschalters (45) eingebbar ist.

9. Schaltungsanordnung nach Anspruch 8, dadurch gekennzeichnet, daß zwischen dem Kodierschalter (45) und dem Zähler (43) ein Komparator (44) vorgesehen ist.

10. Schaltungsanordnung nach einem der Ansprüche 1 bis 9, dadurch gekennzeichnet, daß jeder Melder (4, 5) mit einer Auswerteelektronik (40) für die zu erfassenden physikalischen Größen ausgestattet ist.

11. Schaltungsanordnung nach Anspruch 10, dadurch gekennzeichnet, daß der Auswerteelektronik (40) eine Logik (58) und eine Transistorstufe (T3, T4) nachgeschaltet ist.

12. Schaltungsanordnung nach Anspruch 11, dadurch gekennzeichnet, daß die Transistoren der Transistorstufe (T3, T4) bei Gleichheit des Zählerwertes im Zähler (43) mit dem jeweils an jedem Melder (4, 5) vom Kodierschalter (45) voreingestellten Adressenwert freigegeben sind.

13. Schaltungsanordnung nach einem der Ansprüche 1 bis 12, gekennzeichnet durch einen dem Zähler (43) vorgeschalteten Vergleicher (41) aus zwei Komparatoren (K4, K5), die die von der Zentrale (1) an die Meldelinie (2, 3) gelegten Signale auswerten.

14. Schaltungsanordnung nach Anspruch 13, gekennzeichnet durch eine Logik (42) zwischen den Komparatoren (K4, K5) und dem Zähler (43).

## Claims

1. Circuit arrangement for a danger-indicating installation with several indicators (4, 5), which are connected across a two-wire indicating line (2, 3) to a central means having evaluation electronics (20) and which associates the signals supplied by indicators (4, 5) with clearly defined states on the indicators, with a signal level applied to the indicators by the evaluation electronics (20) via indicating line (2, 3) and which is cyclicly keyed, with in each case one counter (43) providing in the indicators (4, 5) and which counts the logic states corresponding to this signal level keying and in the case of identity of the count with an address value in each case preset on each indicator supplies a signal characterizing its state across indicating line (2, 3) to evaluation electronics (20), all the counters (43) being resettable by a resetting signal, characterized in that the resetting signal for the counters (43) of indicators (4, 5) is in the form of a further signal level keying and that the signal characterizing the state, e.g. alarm of fault, of the individual indicator (4, 5) is supplied as a clearly defined, but different signal level to evaluation electronics (20) by the selected indicator (4, 5) within the time interval up to the selection of the next indicator.

2. Circuit arrangement according to claim 1, characterized in that the cyclicly keyed signal level is a voltage level, particularly the operating voltage level.

3. Circuit arrangement according to one of the claims 1 or 2, characterized in that the signal characterizing its state supplied by the individual indicator (4) is a current level signal.

4. Circuit arrangement according to one of the claims 1 to 3, characterized in that upstream of the evaluation electronics (20) are connected voltage comparators (K1, K2, K3) or analog-digital converters and compare the input signal supplied to evaluation electronics (20) with in each case a reference voltage value.

5. Circuit arrangement according to one of the claims 1 to 4, characterized in that an operational amplifier (IC1) is located in the central means (1) between the input of the indicating line (2, 3) and the voltage comparators (K1, K2, K3).

6. Circuit arrangement according to claim 5, characterized in that in per se known manner the operational amplifier (IC1) is reverse-coupled across a resistor (R1).

7. Circuit arrangement according to one of the claims 1 to 6, characterized in that the evaluation electronics (20) applies clearly defined voltage levels (UM) to the indicating line (2, 3) across a transistor stage (T1, T2) and series-connected resistors (26, 27,28).

8. Circuit arrangement according to one of the claims 1 to 7, characterized in that the address value at each indicator (4, 5) can be fed in by means of a coding switch (45).

9. Circuit arrangement according to claim 8, characterized in that a comparator (44) is provided between coding switch (45) and counter (43).

10. Circuit arrangement according to one of the claims 1 to 9, characterized in that each indicator (4, 5) is equipped with an evaluation electronics (40) for the physical quantities to be determined.

11. Circuit arrangement according to claim 10, characterized in that a logic (58) and a transistor stage (T3, T4) is connected downstream of evaluation electronics (40).

12. Circuit arrangement according to claim 11, characterized in that the transistors of transistor stage (T3, T4) are released in the case of identity of the count in counter (43) and the address value preset on each indicator (4,5) by coding switch (45).

13. Circuit arrangement according to one of the claims 1 to 12, characterized by a comparison means (41) comprising two comparators (K4, K5) evaluating the signals applied to the indicating line (2, 3) by central means (1) is connected upstream of counter (43).

14. Circuit arrangement according to claim 13, characterized by a logic (42) between comparators (K4, K5) and counter (43).

## Revendications

1. Circuit pour une installation de signalisation de danger comportant plusieurs éléments de signalisation (4, 5) qui sont raccordés par une ligne de transmission de signaux (2, 3) à deux conducteurs, à une central comportant un circuit électronique d'exploitation (20) qui, partant des signaux fournis par les dispositifs de signalisation (4, 5), associe des états respectifs définis aux dispositifs de signalisation, à l'aide d'un niveau de signal appliqué aux dispositifs de signalisation par le circuit électronique d'exploitation (20) vers la ligne de signalisation (2, 3) qui est détectée de manière cyclique, avec chaque fois, un compteur (43) prévu dans les dispositifs de signalisation (4,5), compteur qui compte les états logiques correspondant à cette détection de niveau de signal et qui, en cas d'identité de la valeur de comptage et d'une valeur d'adresse préréglées respectivement sur chaque dispositif de signalisation, fournit, à partir du dispositif de signalisation, un signal caractérisant son état par l'intermédiaire de la ligne de signalisation (2, 3) au circuit d'exploitation (20), tous les compteurs (43) pouvant être remis à l'état initial par un signal de remise à l'état initial, circuit caractérisé en ce que le signal de remise à l'état initial des compteurs (43) des dispositifs de signalisation (4,5) est réalisé sous la forme d'une autre détection de niveau de signal et en ce que le signal qui caractérise l'état de chaque dispositif de signalisation (4, 5) par exemple l'état d'alarme ou de dérangement, est fourni comme niveau de signal défini mais différent à l'intérieur de l'intervalle de temps jusqu'à la commande du dispositif de signalisation suivant, par le dispositif de signalisation commandé (4, 5) pour commander le dispositif de signalisation suivant par le circuit électronique d'exploitation (20).

2. Circuit selon la revendication 1, caractérisé en ce que le niveau de signal détecté de manière cyclique est un niveau de tension en particulier un niveau de tension de fonctionnement.

3. Circuit selon l'une quelconque des revendications 1 ou 2, caractérisé en ce que le signal fourni par chaque dispositif de signalisation (4) et qui caractérise son état, est un signal de niveau de courant.

4. Circuit selon l'une quelconque des revendications 1 à 3, caractérisé en ce que le circuit électronique d'exploitation (20) est précédé par des comparateurs de tension (K1, K2, K3) ou un convertisseur analogique/numérique qui compare les signaux d'entrée fournis au circuit d'exploitation (20) respectivement à une tension de référence.

5. Circuit selon l'une quelconque des revendications 1 à 4, caractérisé en ce que dans la centrale (1) entre l'entrée de la ligne de signalisation (2, 3) et des comparateurs de tension (K1, K2, K3) on a un amplificateur opérationnel (IC1).

6. Circuit selon la revendication 5, caractérisé en ce que, de manière connue en soi, l'amplificateur opérationnel (IC1) est couplé à contre-réaction par une résistance (R1).

7. Circuit selon l'une quelconque des revendications 1 à 6, caractérisé en ce que le circuit électronique d'exploitation (20) est relié par un étage à transistor (T1, T2) et des résistances branchées en série (26, 27, 28) sur le niveau de tension (UM) de la ligne de signalisation (2, 3).

8. Circuit selon l'une quelconque des revendications 1 à 7, caractérisé en ce que la valeur de l'adresse peut être fournie à chaque dispositif de signalisation (4, 5) par l'intermédiaire d'un commutateur à codes (45).

9. Circuit selon la revendication 8, caractérisé par un comparateur (44) entre le commutateur à codes (45) et le compteur (43).

10. Circuit selon l'une quelconque des revendications 1 à 9, caractérisé en ce que chaque dispositif de signalisation (4, 5) est équipé d'un circuit électronique d'exploitation (40) pour les grandeurs physiques détectées.

11. Circuit selon la revendication 10, caractérisé en ce que le circuit électronique d'exploitation (40) est suivi par un circuit logique (58) et un étage à transistors (T3, T4).

12. Circuit selon la revendication 11, caractérisé en ce que les transistors de l'étage à transistors (T3, T4) libèrent la valeur de l'adresse préréglée par le commutateur de codage (45) en cas d'identité entre l'état de comptage du compteur (43) et celui de chaque dispositif de signalisation (4, 5).

13. Circuit selon l'une quelconque des revendications 1 à 12, caractérisé par un comparateur (41) en amont du compteur (43) et comportant deux comparateurs (K4, K5) qui exploitent les signaux appliqués à la ligne de signalisation (2, 3) par la centrale (1).

14. Circuit selon la revendication 13, caractérisé par un circuit logique (42) monté entre les comparateurs (K4, K5) et le compteur (43).
